# EUROPÄISCHE PATENTSCHRIFT

(11) **EP 1 537 588 B1**
(45) Veröffentlichungstag und Bekanntmachung des Hinweises auf die Patenterteilung: **09.05.2007**
(21) Anmeldenummer: 03797161.1
(22) Anmeldetag: 30.07.2003
(51) Int. Cl.: H01H 1/00

(54) **SCHALTKONTAKTANORDNUNG MIT EINER ABBRANDANZEIGE FÜR DIE SCHALTKONTAKTE**
SWITCH CONTACT ARRANGEMENT WITH AN WEAR INDICATOR FOR THE SWITCH CONTACTS
ENSEMBLE DE CONTACTS DE COMMUTATION AVEC UN INDICATEUR D'USURE POUR LES CONTACTS

(30) Priorität: 13.09.2002 DE 10243835
(43) Veröffentlichungstag der Anmeldung: 08.06.2005
(73) Patentinhaber: SIEMENS AKTIENGESELLSCHAFT, 80333 München (DE)
(72) Erfinder: SCHMIDT, Detlev, 12055 Berlin (DE); SEIDLER, Günter, 13359 Berlin (DE); TÜRKMEN, Sezai, 13629 Berlin (DE); WAJNBERG, Artur, 10555 Berlin (DE); THIEDE, Ingo, 12159 Berlin (DE)
(86) Internationale Anmeldenummer: PCT/DE2003/002591
(87) Internationale Veröffentlichungsnummer: WO 2004/027802

(56) Entgegenhaltungen:
- DE-B- 1 092 101
- GB-A- 1 360 837

## Beschreibung

Die Erfindung liegt auf dem Gebiet der elektrischen Schalter, die mit einer aus einem beweglichen ersten Schaltkontakt und einem dem ersten Schaltkontakt zugeordneten zweiten Schaltkontakt versehenen Schaltkontaktanordnung ausgerüstet sind, und ist bei der konstruktiven Gestaltung und der Herstellung einer Abbrandanzeige für die Schaltkontakte anzuwenden.

Bei einer aus DE 17 64 678 U bekannten älteren Bauform einer Schaltkontaktanordnung ist eine Abbrandanzeige vorgesehen, bei der ein mit Federdruck gegen einen beweglichen Kontakt gerichteter Anzeigestift in einer Führung gleitet. Das über die Führung hinausragende Ende stellt ein Maß für den Kontaktabbrand dar. Zusätzlich kann ein mit Anzeigemarken versehenes Blech vorgesehen sein, an dem die Höhe des Abbrandes abgelesen werden kann. Zur Justierung auf einen Ausgangspunkt ist das Blech mittels Langloch und Schrauben am Schaltergehäuse befestigt. Das Justieren muss bei geöffnetem Schaltergehäuse erfolgen, indem das Anzeigeblech feinfühlig verstellt wird, was sich bei einer Anzahl von Leistungsschaltern in einer Schaltanlage zu einem erheblichen Arbeitsaufwand summiert.

Bei einer weiteren bekannten Schaltkontaktanordnung für einen Niederspannungs-Leistungsschalter, weist die Abbrandanzeige einen Anzeigestift und eine Anzeigefläche oder Anzeigekante auf, wobei der Anzeigestift der Bewegung des ersten Schaltkontaktes folgt und bei geschlossenen Schaltkontakten dann und nur dann über die Anzeigefläche beziehungsweise Anzeigekante ragt, wenn der Wert des Abbrandes der Schaltkontakte kleiner als ein vorgegebener maximaler Wert ist (Betriebsanleitung zum Leistungsschalter 3WN6 der Firma Siemens AG, Deutschland, 1998). Bei dieser bekannten Schaltkontaktanordnung weist der bewegliche Schaltkontakt einen Kontaktträger und mehrere an dem Kontaktträger jeweils mittels Kontaktkraftfedern abgestützte Kontakthebel auf. Dabei ist der aus Metall bestehende Anzeigestift an einem der Kontakthebel abgestützt und in einer in Kraftrichtung der Kontaktkraftfeder verlaufenden Bohrung des Kontaktträgers geführt. Eine als Sichtöffnung dienende Ausnehmung des Kontaktträgers ist an einer Seite zu der Bohrung hin offen, wobei das vom Kontakthebel abgewandte Ende des Anzeigestiftes nur bei einem zulässigen Wert des Abbrandes von an den Kontakthebeln ausgebildeten Kontaktauflagen (Schaltstücken) in die Sichtöffnung ragt. Ist der Wert des Abbrandes dieser Kontaktauflagen größer als der vorgegebene maximale Wert, so ragt der Anzeigestift nicht mehr in diese Sichtöffnung. Damit wird angezeigt, dass die Schaltkontaktanordnung erneuert werden muss. Nach dem Ersetzen der verschlissenen Schaltkontakte durch neue Schaltkontakte muss ein neu bereitgestellter Anzeigestift in die Bohrung des Kontaktträgers eingeführt und bei geschlossenen Schaltkontakten derart gekürzt werden, dass sein vom Kontakthebel abgewandtes Ende nach dem Kürzen um den Wert des vorgegebenen maximalen Abbrandes - beispielsweise 2,7 mm - in die Sichtöffnung ragt. Zu diesem Kürzen ist ein in die sehr schmale Sichtöffnung einführbares Spezialwerkzeug erforderlich. Da der Austausch verschlissener Schaltkontaktanordnungen regelmäßig von Monteuren am Ort des Betreibers derartiger elektrischer Schalter vorgenommen wird, muss der Monteur über dieses Spezialwerkzeug verfügen.

Ausgehend von einer Schaltkontaktanordnung mit den Merkmalen des Oberbegriffes des Anspruches 1 (Betriebsanleitung zum Leistungsschalter 3WN6 der Firma Siemens AG, Deutschland, 1998) liegt der Erfindung die Aufgabe zugrunde, die Abbrandanzeige so zu gestalten, dass das Kürzen des Anzeigestiftes erleichtert wird.

Gemäß der Erfindung wird diese Aufgabe dadurch gelöst, dass zumindest eine als Abscherfläche oder Abscherkante ausgebildete und zum Führen der Scherkante eines Werkzeuges geeignete Markierung zum Abscheren des Anzeigestiftes vorgesehen ist,
wobei die Markierung um den maximal zulässigen Wert des Abbrandes der Schaltkontakte zu der Anzeigefläche oder Anzeigekante beabstandet ist.

Aufgrund einer derartigen Ausgestaltung kann ein neu bereitgestellter Anzeigestift durch einfache gebräuchliche Werkzeuge, beispielsweise durch einen Schlitz-Schraubendreher an der Markierung abgetrennt werden. Der Monteur vor Ort benötigt daher kein teures Spezialwerkzeug, um den Anzeigestift bei geschlossenen Schaltkontakten an einer Stelle zu kürzen, die um den vorgegebenen Wert des maximalen Abbrandes von der Anzeigefläche beziehungsweise Anzeigekante beabstandet ist.

Im Sinne der Erfindung soll unter einem Anzeigestift jedes Element verstanden werden, das dann, wenn es über die Anzeigefläche oder Anzeigekante ragt, gut sichtbar ist und das ohne großen technischen Aufwand durch Abscheren gekürzt werden kann. Ein derartiges Element kann beispielsweise einen beliebigen polygonalen, ovalen oder runden Querschnitt aufweisen oder beispielsweise auch als Streifen oder steifes Band ausgebildet sein. Dieses Element kann am beweglichen Schaltkontakt direkt oder über ein Zwischenglied abgestützt, am beweglichen Schaltkontakt befestigt oder auch als integrierter Bestandteil des beweglichen Schaltkontaktes ausgebildet sein.

Dadurch, dass die Markierung zum Führen der Scherkante eines Werkzeuges als eine Abscherfläche oder Abscherkante ausgebildet ist, kann der Anzeigestift genau an der Abscherkante oder Abscherfläche gekürzt werden, ohne dass ein zusätzliches Markieren des Anzeigestiftes selbst erforderlich ist.

Um das Kürzen des Anzeigestiftes zu erleichtern ist vorgesehen, das der Anzeigestift aus Kunststoff besteht.

Um den Anzeigestift beim Abscheren zu stützen und somit eine Beschädigung des Anzeigestiftes beim Kürzen auf einfache Weise zu vermeiden, kann eine Stützfläche vorgesehen sein, die parallel zum Anzeigestift verläuft.

Mit der neuen Schaltkontaktanordnung kann insbesondere auch der aus der vorgenannten Betriebsanleitung bekannte Niederspannungs-Leistungsschalter dadurch versehen werden, dass die Markierung von einer zur ersten Ausnehmung offenen ersten Seite einer zweiten Ausnehmung gebildet ist. Hierbei kann die Stützfläche von einem zum Boden der ersten Ausnehmung offenen Abschnitt der Bohrung gebildet sein. Die zweite Ausnehmung kann seitliche Führungsflächen für das zum Abscheren verwendete Werkzeug bilden.

Der Anzeigestift einer neu in den elektrischen Schalter eingebauten Schaltkontaktanordnung kann durch entsprechendes Abscheren leicht an die gegebenen Abmaße der neuen Schaltkontaktanordnung angepasst werden. Hierzu ist zunächst eine Schaltkontaktanordnung bereitzustellen, die mit einem beweglichen ersten Schaltkontakt, einem dem ersten Schaltkontakt zugeordneten zweiten Schaltkontakt und mit einer Abbrandanzeige für die Schaltkontakte versehen ist, bei der die Abbrandanzeige einen Anzeigestift und eine Anzeigefläche oder Anzeigekante aufweist, wobei der Anzeigestift der Bewegung des ersten Schaltkontaktes folgt, und bei der zumindest eine als Abscherfläche oder Abscherkante ausgebildete und zum Führen der Scherkante eines Werkzeuges geeignete Markierungen zum Abscheren des Anzeigestiftes vorgesehen ist, wobei die Markierung um den maximal zulässigen Wert des Abbrandes der Schaltkontakte zu der Anzeigefläche oder Anzeigekante beanstandet ist. Im Weiteren ist der Anzeigestift lediglich derart bereitzustellen, dass er bei geschlossenen Schaltkontakten über die Markierung ragt, so dass er bei geschlossenen Schaltkontakten dann und nur dann über die Anzeigefläche oder Anzeigekante ragt, wenn der Wert des Abbrandes der Schaltkontakte kleiner als ein vorgegebener maximaler Wert ist. Anschließend ist der Anzeigestift an der Markierung abzuscheren. Zum Abscheren kann ein gebräuchliches Werkzeug, beispielsweise ein Schlitz-Schraubendreher verwendet werden.

Ein Ausführungsbeispiel einer Schaltkontaktanordnung eines elektrischen Schalters in Form eines Niederspannungs-Leistungsschalters mit der neuen Abbrandanzeige ist in den Figuren 1 bis 7 dargestellt. Dabei zeigen:
Figur 1 einen schematisch dargestellten Niederspannungs-Leistungsschalter mit einer Schaltkontaktanordnung, die eine Abbrandanzeige für die mit Kontaktauflagen versehenen Schaltkontakte umfasst,
Figur 2 die Schaltkontaktanordnung gemäß der Figur 1 in einer ersten Ansicht im Neuzustand mit noch ungekürztem Anzeigestift,
Figur 3 die Schaltkontaktanordnung im Neuzustand beim Abscheren des Anzeigestiftes,
Figur 4 die Schaltkontaktanordnung im Zustand des maximal zulässigen Abbrandes der Kontaktauflagen der Schaltkontakte, Figur 5 einen ersten Ausschnitt der Schaltkontaktanordnung in Schnittdarstellung entlang der Schnittlinie A-A in Figur 3 und
Figuren 6 und 7 einen zweiten Ausschnitt der Schaltkontaktanordnung in Draufsicht mit noch ungekürztem Anzeigestift gemäß der Figur 2 und abgeschertem Anzeigestift gemäß der Figur 3.

Der Niederspannungs-Leistungsschalter gemäß der Figur 1 weist ein Gehäuse 1 auf, in dem eine - aus einem beweglichen Schaltkontakt 2 und einem feststehenden Kontakt 3 bestehende - Schaltkontaktanordnung, eine Lichtbogenlöschkammer 4 und ein Antriebsmechanismus 6 aufgenommen sind. Der Antriebsmechanismus 6 dient hierbei zur Betätigung des beweglichen Schaltkontaktes 2, der mehrere in einem schwenkbaren Kontaktträger 7 abgestützte und parallel zueinander angeordnete Kontakthebel 8 (in der Figur ist nur ein Kontakthebel sichtbar) aufweist. Die Kontakthebel 8 sind in bekannter Weise mittels eines Gelenkbolzens in dem Kontaktträger 7 schwenkbar angebracht und durch je zwei Kontaktkraftfedern 9 vorgespannt. Biegsame Leiter 10 dienen zur Verbindung der Kontakthebel 8 mit einer unteren Anschluss-Schiene 11. Der dem beweglichen Schaltkontakt 2 zugeordnete feststehende Schaltkontakt 3 ist mit einer oberen Anschluss-Schiene 12 verbunden. Die Schaltkontakte 2, 3 sind mit Kontaktauflagen 13, 14 (Schaltstücken) in Form eines aufgesetzten Körpers aus einem hochspeziellen Werkstoff versehen, die aus Sintermaterialien bestehen, die Ni, W und andere spezielle Metalle enthaltenen. Diese sind vergleichsweise teuer und werden deshalb in verhältnismäßig dünnen Schichten aufgebracht. Da die Kontaktauflagen 13, 14, die im Neuzustand der Schaltkontaktanordnung noch verhältnismäßig dick sind, bei Schaltlichtbögen einem materiellen Abbrand unterliegen muss beispielsweise ein völliges Abschmelzen der Kontaktauflagen sichergestellt werden. Daher wird ein bestimmter Wert des Abbrandes als der maximal zulässige Wert vorgegeben, wobei die Schaltkontaktanordnung zum Anzeigen des jeweils vorhandenen Wertes des Abbrandes eine Anzeigevorrichtung 15 umfasst. Bei der Montage einer neuen Schaltkontaktanordnung am Ort des Betreibers des elektrischen Schalters ist es wünschenswert, dass die Abbrandanzeige ohne Spezialwerkzeug auf den vorgegebenen Wert des maximal zulässigen Abbrandes eingerichtet werden kann.

Zu diesem Zweck weist die Abbrandanzeige gemäß der Figur 2 einen Anzeigestift 16 aus Kunststoff, und eine in einer ersten Ebene verlaufende Anzeigefläche 17 bzw. Anzeigekante 18 auf, wobei der Anzeigestift 16 bei geschlossenen Schaltkontakten 2, 3 an einer als Abscherfläche 19 ausgebildeten Markierung der Schaltkontaktanordnung zu kürzen ist. Diese Abscherfläche 19 weist zu der Anzeigefläche 17 einen Abstand 20 auf, dessen Wert dem vorgegebenen maximalen Wert des Abbrandes entspricht.

Der neu eingesetzte Anzeigestift ist an dem einen der Kontakthebel 8 abgestützt. Hierzu weist er an seinem dem Kontakthebel zugewandten Ende einen Bund 21 auf. Dieser Bund 21 greift in eine Tasche 22 des Kontakthebels. Zwischen dem Bund und dem Boden 23 einer Aufnahmetasche 24 für die eine der Kontaktkraftfedern 9 ist die vom Anzeigestift 16 durchgriffene Kontaktkraftfedern 9 vorgespannt und hält den Anzeigestift derart an dem Kontakthebel 8, dass er der Bewegung des Kontakthebels folgt. Am Boden 23 der Aufnahmetasche 24 der Kontaktkraftfeder beginnt eine Bohrung 25, die durch den Kontaktträger 7 erstreckt und die zu einer die Anzeigefläche 17 bildenden ersten Seite einer ersten Ausnehmung 27 und zum Boden 35 der ersten Ausnehmung 27 hin offen ist. Diese Bohrung 25 dient zum Führen des Anzeigestiftes 16. Die erste Ausnehmung 27 weist in Verschiebungsrichtung des Anzeigestiftes 16 eine Breite auf, deren Wert dem Wert des Abstandes 20 und damit dem Wert des maximal zulässigen Abbrandes entspricht. Auf der vom Kontaktträger abgewandten zweiten Seite 28 ist sie zu einer ersten Seite einer ebenfalls von oben zugänglichen zweiten Ausnehmung 30 hin offen. Ein neu bereitgestellter Anzeigestift 16 ragt bei geschlossenen Schaltkontakten 2, 3 über die als die Abscherfläche 19 dienende erste Seite der zweiten Ausnehmung 30 hinaus (vgl. auch Figur 6).

Gemäß der Figur 3 wird zum Abscheren des Anzeigestiftes 16 ein Schlitz-Schraubendreher 31 mit seinem als Scherkante 32 dienenden keilförmigen Ende an der Abscherfläche 19 ruckartig nach unten geführt. Dabei dienen die Seitenflächen 33, 34 (vgl. Figur 6) der zweiten Ausnehmung 30 als Führungsflächen für den Schraubendreher 31.

Gemäß der Figur 5 bildet ein zum Boden 35 der ersten Ausnehmung 27 hin offener Abschnitt der Bohrung eine Stützfläche 36 für den Anzeigestift 16 bei Abscheren. Der Boden 37 der zweiten Ausnehmung ist etwas tiefer gelegen, so dass ein über die Abscherfläche 19 überstehender Teil 38 (vgl. Figuren 3 und 6) des Anzeigestiftes 16 vollständig abgeschert werden kann. Dieser Teil 38 kann auch durch andere Werkzeuge abgeschnitten, abgefeilt oder auf andere Weise abgetrennt werden.

Gemäß der Figuren 3 und 7 endet der Anzeigestift 16 nach dem Abscheren in der Ebene der Abscherfläche 19 und zeigt somit im Neuzustand der Schaltkontaktanordnung beim Betrachten in Bezug auf die Anzeigefläche 17 genau den Wert des maximal zulässigen Abbrandes an.

Gemäß der Figur 4 endet der Anzeigestift 16 in der Ebene der Anzeigefläche 17 und ist daher für den Betrachter von oben nicht mehr sichtbar, wenn die Kontaktauflagen 13, 14 der Schaltkontakte 2, 3 um den vorgegebenen maximal zulässigen Wert abgebrannt sind und die Schaltkontaktanordnung erneuert werden muss.

## Patentansprüche

1. Schaltkontaktanordnung mit einem beweglichen ersten Schaltkontakt (2), einem dem ersten Schaltkontakt zugeordneten zweiten Schaltkontakt (3) und mit einer Abbrandanzeige (15) für die Schaltkontakte,
- bei der die Abbrandanzeige einen Anzeigestift (16) und eine Anzeigefläche (17) oder Anzeigekante (18) aufweist,
- wobei der Anzeigestift der Bewegung des ersten Schaltkontaktes folgt und bei geschlossenen Schaltkontakten dann und nur dann über die Anzeigefläche oder Anzeigekante ragt, wenn der Wert des Abbrandes der Schaltkontakte kleiner als ein vorgegebener maximaler Wert ist,
**dadurch gekennzeichnet,**
- **dass** zumindest eine als Abscherfläche (19) oder Abscherkante ausgebildete und zum Führen der Scherkante (32) eines Werkzeuges geeignete Markierung zum Abscheren des Anzeigestiftes vorgesehen ist,
- wobei die Markierung um den maximal zulässigen Wert des Abbrandes der Schaltkontakte zu der Anzeigefläche oder Anzeigekante beabstandet ist.

2. Schaltkontaktanordnung nach Anspruch 1,
**dadurch gekennzeichnet,**
**dass** der Anzeigestift (16) aus Kunststoff besteht.

3. Schaltkontaktanordnung nach Anspruch 1 oder 2,
**dadurch gekennzeichnet,**
**dass** zum Stützen des Anzeigestiftes (16) beim Abscheren eine Stützfläche (36) vorgesehen ist, die parallel zum Anzeigestift verläuft.

4. Schaltkontaktanordnung nach einem der Ansprüche 1 bis 3,
- bei der der bewegliche Schaltkontakt (2) einen Kontaktträger (7) und zumindest einen an dem Kontaktträger mittels einer Kontaktkraftfeder (9) abgestützten Kontakthebel (8) aufweist und
- bei der der Anzeigestift (16) der Abbrandanzeige (15) in einer Bohrung (25) des Kontaktträgers verschiebbar geführt ist,
- wobei die Anzeigefläche (17) oder Anzeigekante (18) von einer zur Bohrung (25) offenen ersten Seite einer ersten Ausnehmung (27) des Kontaktträgers gebildet ist,
**dadurch gekennzeichnet,**
**dass** die Markierung von einer zur ersten Ausnehmung (27) offenen ersten Seite einer zweiten Ausnehmung (30) gebildet ist.

5. Schaltkontaktanordnung nach Anspruch 4,
**dadurch gekennzeichnet,**
**dass** die Stützfläche (36) zumindest von einem zum Boden (35) der ersten Ausnehmung (27) offenen Abschnitt der Bohrung (25) gebildet ist.

6. Schaltkontaktanordnung nach einem der Ansprüche 4 oder 5,
**dadurch gekennzeichnet,**
**dass** die zweite Ausnehmung (30) seitliche Führungsflächen (33, 34) für das Werkzeug bildet.

7. Verfahren zum Abscheren eines Anzeigestiftes einer Schaltkontaktanordnung,
**dadurch gekennzeichnet,**
- **dass** eine Schaltkontaktanordnung mit einem beweglichen ersten Schaltkontakt (2), einem dem ersten Schaltkontakt zugeordneten zweiten Schaltkontakt (3) und mit einer Abbrandanzeige (15) für die Schaltkontakte bereitgestellt wird, bei der die Abbrandanzeige einen Anzeigestift (16) und eine Anzeigefläche (17) oder Anzeigekante (18) aufweist, wobei der Anzeigestift der Bewegung des ersten Schaltkontaktes folgt, und bei der zumindest eine als Abscherfläche (19) oder Abscherkante ausgebildete und zum Führen der Scherkante (32) eines Werkzeuges geeignete Markierung zum Abscheren des Anzeigestiftes vorgesehen ist, wobei die Markierung um den maximal zulässigen Wert des Abbrandes der Schaltkontakte zu der Anzeigefläche oder Anzeigekante beabstandet ist,
- **dass** der Anzeigestift (16) derart bereitgestellt wird, der er bei geschlossenen Schaltkontakten (2, 3) über die Markierung ragt und
- **dass** der Anzeigestift an der Markierung abgeschert wird, so das er bei geschlossenen Schaltkontakten dann und nur dann über die Anzeigefläche oder Anzeigekante ragt, wenn der Wert des Abbrandes der Schaltkontakte kleiner als ein vorgegebener maximaler Wert ist.

8. Verfahren zum Abscheren eines Anzeigestiftes nach Anspruch 7
**dadurch gekennzeichnet,**
**dass** als Werkzeug zum Abscheren ein Schlitz-Schraubendreher (31) verwendet wird.

## Claims

1. Switching contact arrangement having a moving first switching contact (2), a second switching contact (3) which is associated with the first switching contact, and having an erosion indication (15) for the switching contacts,
- in which the erosion indication has an indicating pin (16) and an indicating area (17) or indication edge (18),
- with the indicating pin following the movement of the first switching contact and projecting beyond the indicating area or indication edge when the switching contacts are closed when and only when the value of the erosion of the switching contacts is less than a predetermined maximum value,
**characterized**
- **in that** at least one marking, which is in the form of a shearing area (19) or a shearing edge and is suitable for guidance of the shearing edge (32) of a tool is provided for shearing of the indicating pin,
- with the marking being separated from the indicating area or indication edge by the maximum permissible value of the erosion of the switching contacts.

2. Switching contact arrangement according to Claim 1,
**characterized**
**in that** the indicating pin (16) is composed of plastic.

3. Switching contact arrangement according to Claim 1 or 2,
**characterized**
**in that** a supporting surface (36) which runs parallel to the indicating pin is provided in order to support the indicating pin (16) during shearing.

4. Switching contact arrangement according to one of Claims 1 to 3,
- in which the moving switching contact (2) has a contact support (7) and at least one contact lever (8) which is supported on the contact support by means of a contact-force spring (9), and
- in which the indicating pin (16) of the erosion indication (15) is guided such that it can be moved in a hole (25) in the contact support,
- with the indicating area (17) or indication edge (18) being formed by a first side, which is open towards the hole (25), of a first recess (27) in the contact support,
**characterized**
**in that** the marking is formed by a first side, which is open towards the first recess (27), of a second recess (30).

5. Switching contact arrangement according to Claim 4,
**characterized**
**in that** the supporting surface (36) is formed at least by a section of the hole (25) which is open towards the bottom (35) of the first recess (27).

6. Switching contact arrangement according to one of Claims 4 or 5,
**characterized**
**in that** the second recess (30) forms side guide surfaces (33, 34) for the tool.

7. Method for shearing an indicating pin of a switching contact arrangement,
**characterized**
- **in that** a switching contact arrangement having a moving first switching contact (2), a second switching contact (3) which is associated with the first switching contact, and having an erosion indication (15) for the switching contacts is provided, in which the erosion indication has an indicating pin (16) and an indicating area (17) or indication edge (18), with the indicating pin following the movement of the first switching contact, and in which at least one marking, which is in the form of a shearing area (19) or a shearing edge and is suitable for guidance of the shearing edge (32) of a tool is provided for shearing of the indicating pin, with the marking being separated from the indicating area or indication edge by the maximum permissible value of the erosion of the switching contacts,
- **in that** the indicating pin (16) is produced in such a manner that it projects beyond the marking when the switching contacts (2, 3) are closed, and
- **in that** the indicating pin is sheared at the marking, so that it projects beyond the indicating area or indication edge when the switching contacts are closed when and only when the value of the erosion of the switching contacts is less than a predetermined maximum value.

8. Method for shearing of an indicating pin according to Claim 7,
**characterized**
**in that** a flat-bladed screwdriver (31) is used as the tool for shearing.

## Revendications

1. Ensemble de contacts de commutation ayant un premier contact de commutation (2) mobile, un deuxième contact de commutation (3) affecté au premier contact de commutation et un indicateur d'usure (15) pour les contacts de commutation,
- dans lequel l'indicateur d'usure (15) a une pointe indicatrice (16) et une surface indicatrice (17) ou arête indicatrice (18),
- la pointe indicatrice suivant le mouvement du premier contact de commutation et, quand les contacts de commutation sont fermés, et seulement quand ils sont fermés, dépassant de la surface indicatrice ou de l'arête indicatrice, si la valeur de l'usure des contacts de commutation est plus petite qu'une valeur maximale prédéfinie,
**caractérisé en ce que**
- il est prévu au moins un repère constitué en tant que surface de cisaillement (19) ou arête de cisaillement, et approprié pour guider l'arête de cisaillement (32) d'un outil pour cisailler la pointe indicatrice,
- le repère étant à distance, de la valeur admissible maximale de l'usure des contacts de commutation, de la surface indicatrice ou de l'arête indicatrice.

2. Ensemble de contacts de commutation selon la revendication 1,
**caractérisé en ce que**
la pointe indicatrice (16) est réalisée en matière plastique.

3. Ensemble de contacts de commutation selon la revendication 1 ou 2,
**caractérisé en ce que**
il est prévu, pour supporter la pointe indicatrice (16) lors du cisaillement, une surface d'appui (36) qui est parallèle à la pointe indicatrice.

4. Ensemble de contacts de commutation selon une des revendications 1 à 3,
- dans lequel le contact de commutation (2) mobile a un porte-contact (7) et au moins un levier de contact (8) reposant sur le porte-contact au moyen d'un ressort de force de contact (9) et
- dans lequel la pointe indicatrice (16) de l'indicateur d'usure (15) est guidée de façon déplaçable dans un alésage (25) du porte-contact,
- la surface indicatrice (17) ou l'arête indicatrice (18) étant formée d'un premier côté, ouvert vers l'alésage (25), d'un premier évidement (27) du porte-contact,
**caractérisé en ce que**
le repère est formé d'un premier côté, ouvert vers le premier évidement (27), d'un deuxième évidement (30).

5. Ensemble de contacts de commutation selon la revendication 4,
**caractérisé en ce que**
la surface d'appui (36) est formée d'au moins un tronçon, ouvert vers le fond (35) du premier évidement (27), de l' alésage (25).

6. Ensemble de contacts de commutation selon une des revendication 4 ou 5,
**caractérisé en ce que**
le deuxième évidement (30) forme des surfaces de guidage latérales (33, 34) pour l'outil.

7. Procédé de cisaillement d'une pointe indicatrice d'un ensemble de contacts de commutation,
**caractérisé en ce que**
- on se procure un ensemble de contacts de commutation ayant un premier contact de commutation (2) mobile, un deuxième contact de commutation (3) affecté au premier contact de commutation et un indicateur d'usure (15) pour les contacts de commutation, dans lequel l'indicateur d'usure a une pointe indicatrice (16) et une surface indicatrice (17) ou arête indicatrice (18), la pointe indicatrice suivant le mouvement du premier contact de commutation, et dans lequel il est prévu au moins un repère constitué en tant que surface de cisaillement (19) ou arête de cisaillement, et approprié pour guider l'arête de cisaillement (32) d'un outil pour cisailler la pointe indicatrice, le repère étant à distance, de la valeur admissible maximale de l'usure des contacts de commutation, de la surface indicatrice ou de l'arête indicatrice,
- on prépare la pointe indicatrice (16) de sorte que, quand les contacts de commutation (2, 3) sont fermés, elle dépasse du repère et
- on cisaille la pointe indicatrice sur le repère de sorte que, quand les contacts de commutation sont fermés, et seulement quand ils sont fermés, elle dépasse de la surface indicatrice ou de l'arête indicatrice, si la valeur de l'usure des contacts de commutation est plus petite qu'une valeur maximale prédéfinie.

8. Procédé de cisaillement d'une pointe indicatrice selon la revendication 7,
**caractérisé en ce que**, comme outil de cisaillement, on utilise un tournevis à fente (31).
